# EUROPÄISCHE PATENTSCHRIFT

(11) **EP 1 094 288 B1**
(45) Veröffentlichungstag und Bekanntmachung des Hinweises auf die Patenterteilung: **02.08.2006**
(21) Anmeldenummer: 00119521.3
(22) Anmeldetag: 07.09.2000
(51) Int. Cl.: F28D 1/04, F28F 9/00, F01P 5/02

(54) **Kühlanlage**
Cooling system
Installation de refroidissement

(30) Priorität: 21.10.1999 DE 19950753
(43) Veröffentlichungstag der Anmeldung: 25.04.2001
(73) Patentinhaber: Modine Manufacturing Company, Racine Wisconsin 53403 (US)
(72) Erfinder: Zobel, Werner, 71052 Böblingen (DE); Ehlers, Michael, 72202 Nagold (DE); Vetter, Frank, 70794 Filderstadt (DE); Soldner, Jörg, 71139 Ehningen (DE)
(74) Vertreter: Wolter, Klaus-Dietrich

(56) Entgegenhaltungen:
- DE-A- 19 724 728
- DE-C- 19 713 712
- GB-A- 520 651
- US-A- 3 800 866
- US-A- 3 921 603

## Beschreibung

Die Erfindung betrifft eine Kühlanlage mit mehreren, zwei Sammelkästen aufweisende, einzelnen Kühlem, die kastenförmig angeordnet sind und die ein Radiallaufrad innerhalb der kastenförmigen Anordnung besitzt, das Frischluft über eine Ansaugöffnung in der Frontwand ansaugt und als Kühlluft durch die Kühler der kastenförmigen Anordnung hindurchbläst, wobei die Kühlanlage eine nach innen eingezogene Rückwand aufweist, die das Lager des Radiallaufrades trägt. So eine Kühlanlage ist aus der DE 19713712 CI bekant.

Diese Kühlanlage ist auch EP-A-1045217 (Stand der Technik nach Art. 5413) e+ (4) EP¨U) beschrieben worden. Dort wird bereits eine kompakte sowie leistungsmäßig optimierte Kühlanlage angestrebt. Die Kompaktheit wird vor allem dadurch erreicht, daß die Rückwand nach innen eingezogen und der dadurch gewonnene Bauraum zur Anordnung von Antriebselementen nutzbar gemacht worden ist. Außerdem stellt die DE 197 24 728 A1 eine Veröffentlichung dar, in der ebenfalls Kühlanlagen beschrieben sind.

Weitere Kühlanlagen mit ähnlichen Merkmalen sind aus US 4 202 296 und DE 31 48 942 C2 bekannt. Sie beziehen sich jedoch nicht auf kastenförmige Anordnungen mit mehreren einzelnen Kühlern sondern auf sogenannte Ringkühler, die fertigungstechnisch aufwendiger herstellbar sind und sich deshalb bisher nicht durchsetzen konnten. Der Ringkühler gemäß US dient als Wasserkühler für ein Fahrzeug, wogegen der Ringkühler aus der DE auch als Kondensator für die Klimaanlage des Fahrzeuges eingesetzt werden kann.

Ein weiterer aus DE-AS- 27 16 997 bekannter Ringkühler ist zur Kühlung mehrerer unterschiedlicher Medien ausgelegt worden, wodurch der fertigungstechnische Aufwand noch weiter ansteigt.

Insbesondere wenn Kühlanlagen für große Lastkraftwagen projektiert werden, muß das Radiallaufrad beträchtliche Abmessung aufweisen, um den benötigten Volumenstrom zur Verfügung stellen zu können. Das bedeutet, daß das Laufrad auch ein wesentliches Gewicht besitzt und im Betrieb enorme Kräfte erzeugt, die sicher aufgenommen werden müssen. In der genannten unveröffentlichten Anmeldung Nr. 99107601.9 wurde zwar schon darauf hingewiesen, daß die Rückwand Stabilitätseigenschaften aufweisen muß, jedoch ohne aufzuzeigen, wie das errreicht werden kann.

Die Aufgabe der Erfindung besteht darin, die Kühlanlage aus dem Oberbegriff mit einer Rückwand auszustatten, die auch die Kräfte eines großes Radiallaufrades sicher aufnehmen kann und die außerdem eine kompakte Bauweise der Kühlanlage ermöglicht.

Erfindungsgemäß ist vorgesehen, daß die Rückwand vom Zentrum ausgehende Streben aufweist, die zu in den Ecken der Kühlanlage angeordneten Knotenblechen führen, daß in mindestens zwei Knotenblechen mindestens je eine Öffnung zum Durchführen eines zu kühlenden Mediums durch mindestens einen Kühler angeordnet ist und daß in den Knotenblechen Mittel zur lösbaren Befestigung der Rückwand an den Stirnseiten der Sammelkästen der Kühler angeordnet sind.

Vorzugsweise sind Strömungskanäle vorgesehen, die mit den Öffnungen kommunizieren und die den Ein-und Austritt für das zu kühlende Medium aufweisen. Selbstverständlich könnte der Ein-und Austritt auch direkt an den Öffnungen angeschlossen sein. Die Strömungskanäle sind vorzugsweise direkt an der Rückwand befestigt. Zwischen den Streben sind Abdeckungen angeordnet.

Die Rückwand ist zum Zentrum hin in das Innere der kastenförmigen Kühleranordnung eingezogen. Weiterbildungen ergeben sich aus den anderen Unteransprüchen.

Das Laufrad ist weit vorne innerhalb der Kühlanlage angeordnet und die eingezogene Rückwand ist an die Vorne-Position des Laufrades angepaßt, wodurch auch eine sehr kompakte Bauweise möglich wird, denn in dem eingezogenen Raum, der aufgrund der Vorne-Position des Laufrades größer ist als im Stand der Technik, sind Antriebselemente des Radiallaufrades angeordnet.

Die Rückwand ist das tragende Element der Kühlanlage. Sie weist deshalb vom Lager des Laufrades ausgehende Streben zu den Knotenblechen auf, die sich in den Ecken der Kühlanlage befinden. Eine besonders kompakte Ausbildung ergibt sich dadurch, daß in diesen Knotenblechen Öffnungen vorgesehen sind, durch die ein zu kühlendes Medium, beispielsweise die Kühlflüssigkeit eines Lastkraftwagens, in einen Kühler ein-oder austreten kann. Dadurch entfallen beispielsweise raumgreifende, einzelne, seitliche Anschlüsse für die Kühler. Die Öffnungen sind vorzugsweise mittels Strömungskanälen verbunden, die sich unmittelbar an der Rückwand befinden. Wenn gewünscht, können die Strömungskanäle einen Teil der Rückwand bilden und damit Stabilitäts-und Dichtfunktionen übernehmen, denn es ist wesentlich, daß die Rückwand (wie auch die Frontwand) zur Vermeidung von Abströmverlusten die Kühlanlage nach außen abdichtet.

Die Rückwand, bestehend aus den Knotenblechen mit Streben und Zentrum, kann beispielsweise ein kostenmäßig günstig herzustellendes gießtechnisches Teil sein. Die zwischen den Streben vorgesehenen Abdeckungen können Einzelteile sein. Weitere Merkmale und vorteilhafte Wirkungen ergeben sich aus der folgenden Beschreibung der Erfindung anhand von Ausführungsbeispielen. Die beiliegenden Figuren zeigen:
Fig. 1 ist eine Perspektivansicht auf die Kühlanlage von hinten.
Fig. 2 ist eine Perspektivansicht auf die Rückwand.
Fig. 3 ist ein Querschnitt durch die Kühlanlage.
Fig. 4 zeigt eine perspektivische Ansicht eines Kühlers der Kühlanlage.

Die Kühlanlage 1 des Ausführungsbeispieles ist für große Lastkraftwagen vorgesehen. Die Fig. 1 zeigt die Kühlanlage 1, bestehend aus einem oberen Ladeluftkühler 2, zwei seitlichen und einem unteren Kühler 3, 4, 5, die in diesen Ausführungsbeispielen alle als Kühlflüssigkeitskühler vorgesehen sind. Die Rückwand 13 wurde in Fig. 1 ohne Abdeckplatten zwischen den Streben 25 gezeichnet, weshalb der Blick in das Innere frei ist. Weil die Kühler 3, 4, 5 alle Kühlflüssigkeitskühler sind, verbinden die Strömungskanäle 21 die drei Kühler 3, 4, 5.

Es versteht sich, daß genausogut lediglich ein Kühlflüssigkeitskühler, ein Kondensator für die Klimaanlage und ein Ölkühler oder dergleichen zur Kühlanlage gehören könnten, so daß für diesen Fall die Strömungskanäle 21 anders als gezeigt anzuordnen wären bzw. je nach Bedarf auch gänzlich entfallen können.

Die Strömungskanäle 21 besitzen einen Eintritt 22 für die Kühlflüssigkeit und einen Austritt 23. Der in Fig. 1 obere Strömungskanal 21 verbindet die Kühlflüssigkeitskühler 3 und 5 und verteilt die zu kühlende Kühlflüssigkeit über die Öffnungen 20 in den Knotenblechen 16 und 18 auf die Kühler 3 und 5 bzw. deren Sammelkästen 40. (Siehe dazu auch Fig. 2, die eine perspektivische Ansicht von vorne auf die Rückwand 13 zeigt, in der Teile der Strömungskanäle 21 in der Ebene hinter der Rückwand 13 zu erkennen sind.) Der untere Strömungskanal 21 korrespondiert über je eine der zwei Öffnungen 20 in den Knotenblechen 17 und 19 mit den Sammelkästen 50 der Kühlflüssigkeitskühler 3, 5 und geht zum Austritt 23. Vom oberen horizontalen Strömungskanal 21 erstreckt sich ein vertikaler Strömungskanal 21, der über die zweite Öffnung 20 im Knotenblech 19 zum nicht gezeigten Sammelkasten des unteren Kühlers 4 führt, um auch den Kühler 4 mit der zu kühlenden Kühlflüssigkeit zu versorgen. In den Fig. 1 und 2 sind Pfeile eingezeichnet, die die Verteilung der Kühlflüssigkeit auf die Kühler 3, 4 und 5 verdeutlichen. In Fig. 2 sind die Pfeile mit den Bezugszeichen der zugehörigen Kühler 3, 4 und 5 gekennzeichnet worden.

Die Ausführung der strömungstechnischen Verbindung der Strömungskanäle 21 über die Öffnungen 20 zu den Stirnseiten der Sammelkästen 26 und 27 ist im Detail nicht gezeigt. Der Fachmann hat dafür jedoch genügend Varianten parat. Die Öffnungen 20 sind etwa dreieckförmig, weil auch die Sammelkästen 40, 50 etwa dreieckförmigen Querschnitt aufweisen. Das ist in der bereits genannten europäischen Patentanmeldung Nr. 9910760.9 gezeigt und beschrieben worden, weshalb ausdrücklich darauf hingewiesen wird, daß hier nicht deutlich gezeigte Merkmale aus dieser Veröffentlichung entnommen werden sollen.
(siehe auch Fig. 4 und Beschreibung, unten)

Die Strömungskanäle 21 sind an der Rückwand 13 befestigt und stellen ein zusätzliches Versteifungselement dar. Außerdem sind beidseitig der Rückwand 13 Halterungen 9 zu Abstützung der Kühlanlage 1 im Lastkraftwagen angebracht worden. In der Mitte der Rückwand 13 befindet sich eine Adapterplatte 24 zur Aufnahme des Lagers 14 des Radiallaufrades 15.

Aus der Fig. 3 ist zu erkennen, daß die Rückwand 13 eingezogen ist. Das Laufrad 15 befindet sich in einer vorderen Position innerhalb der Kühlanlage, die sich als optimal hinsichtlich der Kühlleistung erwiesen hat.

Aus Fig. 4 geht hervor, wie die Kühler 2 - 5 der Kühlanlage 1 zusammengefügt werden. Eine Stirnseite 31 der Sammelkästen 40, 50 der Kühler 2 - 5 ist mit je einem Flansch 15 ausgerüstet. Der Flansch 15 hat eine dreieckförmige Öffnung 30, durch die die Kühlflüssigkeit in den Kühler 5 oben eintreten und unten wieder austreten kann, weil die Öffnung 30 in dem oberen Flansch 15 mit einer Öffnung 20 im Knotenblech 18 und die Öffnung 30 in dem unteren Flansch 15 mit der Öffnung 20 im Knotenblech 19 übereinstimmt. Die Öffnungen 20, 30 sind über die Strömungskanäle 21 mit dem Eintritt 22 und dem Austritt 23 in Verbindung. Es versteht sich, daß geeignete Dichtungen verwendet werden. In jedem Flansch 15 sind drei weitere Öffnungen 32 vorgesehen, die der Befestigung an den Knotenblechen 18 und 19 und zwar mittels der dortigen Öffnungen 6 und 7 und Schrauben 8 dienen. Die Öffnungen 7 in den Knotenblechen 17, 19 sind als Langlöcher ausgebildet, wohingegen die Öffnungen 6 rund sind. Diese Ausbildung gestattet die durch den ständigen Temperaturwechsel hervorgerufene Ausdehnung bzw. Kontraktion innerhalb der Kühler. Aus der Fig. 4 ist ferner zu erkennen, daß die Kühler 2-5 mit gegenüberliegenden Rohrböden 33 ausgerüstet sind. In den Rohrböden 33 befinden sich Reihen von schlitzartigen Öffnungen 34. In diesen Öffnungen 34 sind die Enden der Flachrohre befestigt, die die beiden Sammelkästen 40 und 50 verbinden, durch die beispielsweise die Kühlflüssigkeit oder, im Falle des Kühlers 2, die Ladeluft hindurchströmt.

## Patentansprüche

1. Kühlanlage (1) mit mehreren, zwei Sammelkästen (40, 50) aufweisende, einzelnen Kühlern (2, 3, 4, 5), die kastenförmig angeordnet sind und die ein Radiallaufrad (15) innerhalb der kastenförmigen Anordnung besitzt, das Frischluft über eine Ansaugöffnung (11) in der Frontwand (12) ansaugt und als Kühlluft durch die Kühler (2, 3, 4, 5,) der kastenförmigen Anordnung hindurchbläst, wobei die Kühlanlage (1) eine Rückwand (13) aufweist, die zum Zentrum hin eingezogen ist und das Lager (14) des Radiallaufrades (15) trägt,
**dadurch gekennzeichnet, daß**
die Rückwand (13) vom Zentrum ausgehende Streben (25) aufweist, die zu in den Ecken der Kühlanlage (1) angeordneten Knotenblechen (16 - 19) führen, daß in mindestens zwei der Knotenbleche (16 - 19) mindestens je eine Öffnung (20) zum Durchführen eines zu kühlenden Mediums durch mindestens einen Kühler (3, 4 oder 5) angeordnet ist,
und daß in den Knotenblechen (16-19) Mittel zur lösbaren Befestigung (6, 7, 8) der Rückwand (13) an den Sammelkästen (40, 50) der Kühler (2, 3, 4, 5) angeordnet sind.

2. Kühlanlage nach Anspruch 1, **dadurch gekennzeichnet, daß** Strömungskanäle (21) vorgesehen sind, die mit den Öffnungen (20) kommunizieren und die den Ein-und Austritt (22, 23) für das zu kühlende Medium aufweisen.

3. Kühlanlage nach Anspruch 1 und 2, **dadurch gekennzeichnet, daß** die Kühler (3, 4, 5) zur Kühlung einer einzigen Kühlflüssigkeit dienen, die ein-und ausgangsseitig mittels der Strömungskanäle (21) über die Öffnungen (20) in den Knotenblechen (16 - 19) verbunden sind, wobei die einen Knotenbleche (16 und 18) je eine Öffnung (20) für den Eingang in den jeweilien Kühler (3 und 5) und die anderen Knotenbleche (17 und 19) je zwei Öffnungen (20) aufweisen, wovon eine Öffnung (20) dem Ausgang aus dem entsprechenden Kühler (3 bzw. 5) dient und die andere Öffnung (20) den Eingang bzw. den Ausgang des anderen Kühlers (4) darstellt.

4. Kühlanlage nach Anspruch 1 und 2, **dadurch gekennzeichnet, daß** die Kühler (3 bis 5) zur Kühlung verschiedener Medien, beispielsweise Öl, Kühlflüssigkeit und Kältemittel vorgesehen sind und die Strömungskanäle (21) sowie die Öffnungen (20) daran angepaßt ausgebildet sind.

5. Kühlanlage nach einem der Ansprüche 1 - 4, **dadurch gekennzeichnet, daß** im Zentrum der Rückwand (13) das Lager (14) des Radiallaufrads (15) an einer Adapterplatte (24) befestigt ist, die an den zu den Knotenblechen (16 - 19) führenden Streben (25) angeschlossen ist und daß zwischen den Streben (25) Abdeckungen angeordnet sind.

6. Kühlanlage nach Anspruch 2, **dadurch gekennzeichnet, daß** die Strömungskanäle (21) unmittelbar an der Rückwand (13) befestigt sind.

7. Kühlanlage nach einem der vorstehenden Ansprüche, **dadurch gekennzeichnet, daß** je eine Stirnseite (31) der Sammelkästen 40, 50 der Kühler (2 - 5) mit einem Flansch (15) ausgerüstet ist, in dem sich eine mit der Öffnung (20) in den Knotenblechen (16-19) korrespondierende Öffnung (30) befindet sowie weitere Öffnungen (32), die, gemeinsam mit anderen Öffnungen (6, 7) in den Knotenblechen (16-19) und mit Schrauben (8), der Befestigung dienen.

8. Kühlanlage nach Anspruch 1 und 7, **dadurch gekennzeichnet, daß** die eine Öffnungen (6) in den Knotenblechen kreisförmig und die andere Öffnungen (7) in den Knotenblechen Langlöcher sind, um den Kühlern (3-5) Freiheitsgrade für durch Temperaturschwankungen verursachte Bewegungen einzuräumen.

9. Kühlanlage nach einem der vorstehenden Ansprüche, **dadurch gekennzeichnet, daß** das Zentrum, die Streben (25) und die Knotenbleche (16 - 19) der Rückwand (13) ein gießtechnisch hergestelltes Teil ist.

10. Kühlanlage nach Anspruch 1, **dadurch gekennzeichnet, daß** die Mittel zur Befestigung der Knotenbleche (16-19) an den Sammelkästen (40, 50) zumindest teilweise als formschlüssige, ineinandergreif - oder schiebbare Teile ausgebildet sind.

## Claims

1. Cooling system (1) having a plurality of individual radiators (2, 3, 4, 5) which have two collecting vessels (40, 50), are arranged in a box shape and have a radial rotor (15) within the box-shaped arrangement, which radial rotor (15) sucks in fresh air via an induction opening (11) in the front wall (12) and blows it as cooling air through the radiators (2, 3, 4, 5) of the box-shaped arrangement, the cooling system (1) having a rear wall (13) which is drawn in towards the centre and supports the bearing (14) of the radial rotor (15), **characterized in that** the rear wall (13) has struts (25) which start from the centre and lead to junction plates (16-19) which are arranged in the corners of the cooling system (1), **in that** in each case at least one opening (20) is arranged in at least two of the junction plates (16-19) for passing a medium which is to be cooled through at least one radiator (3, 4 or 5), and **in that** means for the releasable fastening (6, 7, 8) of the rear wall (13) to the collecting vessels (40, 50) of the radiators (2, 3, 4, 5) are arranged in the junction plates (16-19).

2. Cooling system according to Claim 1, **characterized in that** flow channels (21) are provided which communicate with the openings (20) and have the inlet and outlet (22, 23) for the medium which is to be cooled.

3. Cooling system according to Claims 1 and 2, **characterized in that** the radiators (3, 4, 5) serve to cool a single cooling fluid and are connected on the inlet and outlet side by means of the flow channels (21) via the openings (20) in the junction plates (16-19), the junction plates (16 and 18) having in each case one opening (20) for entry into the respective radiator (3 and 5) and the other junction plates (17 and 19) having in each case two openings (20), of which one opening (20) serves as the outlet from the corresponding radiator (3 or 5) and the other opening (20) serves as the inlet or the outlet of the other radiator (4).

4. Cooling system according to Claims 1 and 2, **characterized in that** the radiators (3 to 5) are provided for cooling various media, for example oil, cooling fluid and refrigerant, and the flow channels (21) and the openings (20) are configured such that they are adapted thereto.

5. Cooling system according to one of Claims 1 to 4, **characterized in that** the bearing (14) of the radial rotor (15) is fastened in the centre of the rear wall (13) to an adapter plate (24) which is connected to the struts (25) which lead to the junction plates (16-19), and **in that** covers are arranged between the struts (25).

6. Cooling system according to Claim 2, **characterized in that** the flow channels (21) are fastened directly to the rear wall (13).

7. Cooling system according to one of the preceding claims, **characterized in that** in each case one end side (31) of the collecting vessels (40, 50) of the radiators (2-5) is equipped with a flange (15), in which an opening (30) which corresponds with the opening (20) in the junction plates (16-19) is situated, as well as further openings (32) which serve for fastening purposes together with other openings (6, 7) in the junction plates (16-19) and with screws (8).

8. Cooling system according to Claims 1 and 7, **characterized in that** the openings (6) in the junction plates are circular and the other openings (7) in the junction plates are slots, in order to give the radiators (3-5) degrees of freedom for movements which are caused by temperature fluctuations.

9. Cooling system according to one of the preceding claims, **characterized in that** the centre, the struts (25) and the junction plates (16-19) of the rear wall (13) are one part which is manufactured using casting technology.

10. Cooling system according to Claim 1, **characterized in that** the means for fastening the junction plates (16-19) to the collecting vessels (40, 50) are configured at least partially as positive locking parts which can be engaged or pushed into one another.

## Revendications

1. Installation de refroidissement (1) comprenant plusieurs refroidisseurs individuels (2, 3, 4, 5) présentant deux caisses collectrices (40, 50), qui sont disposés en forme de boîte, et qui présentent un rotor radial (15) à l'intérieur de l'agencement en forme de boîte, qui aspire l'air frais par le biais d'une ouverture d'aspiration (11) dans la paroi avant (12) et qui le souffle sous forme d'air de refroidissement à travers les refroidisseurs (2, 3, 4, 5) de l'agencement en forme de boîte, l'installation de refroidissement (1) présentant une paroi arrière (13) qui est rentrée vers le centre et qui porte le palier (14) du rotor radial (15),
**caractérisée en ce que**
la paroi arrière (13) présente des renforts (25) partant du centre qui conduisent vers des plaques d'éclissage (16-19) disposées dans les coins de l'installation de refroidissement (1),
**en ce qu'**au moins une ouverture (20) pour le passage d'un fluide à refroidir par au moins un refroidisseur (3, 4, ou 5) est disposée dans au moins deux des plaques d'éclissage (16-19),
et **en ce que** des moyens de fixation desserrable (6, 7, 8) de la paroi arrière (13) aux caisses collectrices (40, 50) des refroidisseurs (2, 3, 4, 5) sont disposés dans les plaques d'éclissage (16-19).

2. Installation de refroidissement selon la revendication 1, **caractérisée en ce que** des canaux d'écoulement (21) sont prévus, lesquels communiquent avec les ouvertures (20) et présentent l'entrée et la sortie (22, 23) pour le fluide à refroidir.

3. Installation de refroidissement selon les revendications 1 et 2, **caractérisée en ce que** les refroidisseurs (3, 4, 5) servent à refroidir un seul liquide de refroidissement, lesquels sont connectés du côté de l'entrée et de la sortie au moyen des canaux d'écoulement (21) par le biais des ouvertures (20) dans les plaques d'éclissage (16-19), certaines des plaques d'éclissage (16 et 18) présentant chacune une ouverture (20) pour l'entrée dans le refroidisseur respectif (3 et 5) et les autres plaques d'éclissage (17 et 19) présentant chacune deux ouvertures (20) dont une ouverture (20) sert de sortie du refroidisseur correspondant (3 ou 5) et l'autre ouverture (20) constitue l'entrée ou la sortie de l'autre refroidisseur (4).

4. Installation de refroidissement selon les revendications 1 et 2, **caractérisée en ce que** les refroidisseurs (3 à 5) sont prévus pour refroidir différents fluides, par exemple de l'huile, du liquide de refroidissement et des fluides frigorigènes, et les canaux d'écoulement (21) ainsi que les ouvertures (20) sont réalisés de manière adaptée à ceux-ci.

5. Installation de refroidissement selon l'une quelconque des revendications 1 à 4, **caractérisée en ce que** le palier (14) du rotor radial (15) est fixé au centre de la paroi arrière (13) sur une plaque d'adaptateur (24) qui est raccordée aux renforts (25) conduisant aux plaques d'éclissage (16-19) et **en ce que** des recouvrements sont disposés entre les renforts (25).

6. Installation de refroidissement selon la revendication 2, **caractérisée en ce que** les canaux d'écoulement (21) sont fixés directement à la paroi arrière (13).

7. Installation de refroidissement selon l'une quelconque des revendications précédentes, **caractérisée en ce qu'**à chaque fois un côté frontal (31) des caisses collectrices (40, 50) des refroidisseurs (2-5) est équipé d'une bride (15), dans laquelle se trouve une ouverture (30) correspondant à l'ouverture (20) dans les plaques d'éclissage (16-19) ainsi que d'autres ouvertures (32), qui, conjointement avec d'autres ouvertures (6, 7) dans les plaques d'éclissage (16-19), et avec des vis (8), servent à la fixation.

8. Installation de refroidissement selon les revendications 1 et 7, **caractérisée en ce que** certaines des ouvertures (6) dans les plaques d'éclissage sont circulaires et les autres ouvertures (7) dans les plaques d'éclissage sont des trous oblongs, afin de conférer aux refroidisseurs (3-5) des degrés de liberté pour des mouvements provoqués par des variations de température.

9. Installation de refroidissement selon l'une quelconque des revendications précédentes, **caractérisée en ce que** le centre, les renforts (25) et les plaques d'éclissage (16-19) de la paroi arrière (13) constituent une partie fabriquée par une technique de moulage.

10. Installation de refroidissement selon la revendication 1, **caractérisée en ce que** les moyens de fixation des plaques d'éclissage (16-19) aux caisses collectrices (40, 50) sont réalisés au moins en partie sous forme de pièces pouvant être engagées ou poussées par engagement positif les unes dans les autres.
